# EUROPÄISCHE PATENTSCHRIFT

(11) **EP 1 292 521 B1**
(45) Veröffentlichungstag und Bekanntmachung des Hinweises auf die Patenterteilung: **26.05.2004**
(21) Anmeldenummer: 01999206.4
(22) Anmeldetag: 23.11.2001
(51) Int. Cl.: B65H 31/06

(54) **STAPELEINRICHTUNG FÜR FLACHE STAPELELEMENTE**
STACKING DEVICE FOR FLAT STACKABLE ELEMENTS
DISPOSITIF D'EMPILEMENT POUR ELEMENT PLAT A EMPILER

(30) Priorität: 04.12.2000 DE 10060178
(43) Veröffentlichungstag der Anmeldung: 19.03.2003
(73) Patentinhaber: SIEMENS AKTIENGESELLSCHAFT, 80333 München (DE)
(72) Erfinder: ZIMMERMANN, Rudolf, 92237 Sulzbach-Rosenberg (DE); PFEFFER, Josef, 88279 Amtzell (DE)
(86) Internationale Anmeldenummer: PCT/DE2001/004425
(87) Internationale Veröffentlichungsnummer: WO 2002/046078

(56) Entgegenhaltungen:
- US-A- 5 221 080

## Beschreibung

Die vorliegende Erfindung betrifft eine Stapeleinrichtung für flache Stapelelemente, mit einer beweglichen und einer weiteren Stapelwand, zwischen die die Stapelelemente stapelbar sind, und einer Prallwand, mittels derer ein Einführweg für ein neu zwischen die Stapelwände eingeführtes Stapelelement begrenzt wird, wobei die bewegliche Stapelwand in Richtung der weiteren Stapelwand mittels eines Rückstellelements mit einer Rückstellkraft beaufschlagt ist.

Eine derartige Stapeleinrichtung ist aus der US-A-5,221,080 bekannt die dem Oberbegriff des Anspruchs 1 entspricht. Sie wird insbesondere in automatisierten Verteileranlagen für Briefe und briefähnliche Postsendungen verwendet. Beginnend an der der Förderstrecke zugewandten Stapelwand wächst der Stapel entlang der Prallwand. Ziel ist ein geometrisch exakter Stapel auch bei schweren und dicken Sendungen.

Die Sendungen werden mit relativ hoher Fördergeschwindigkeit in die Stapeleinrichtung eingeführt. Die Geschwindigkeiten betragen bis zu 5 Meter pro Sekunde. Bei schweren und dicken Sendungen treten dadurch Störungen durch Rückprall von der Prallwand und/oder übermäßige Auslenkung der beweglichen Stapelwand auf.

Aus der UA-A-5,221,080 ist weiterhin bekannt, neben der Rückzugsfeder zusätzlich eine Bewegungsdämpfung durch Längsrastung der beweglichen Stapelwand einzusetzen. Auch ist bekannt, die bewegliche Stapelwand mit einer weichen Beschichtung zu versehen. Beide Maßnahmen führen aber insbesondere bei leerem bzw. nur wenig befülltem Stapelfach und vor allem bei einer Aufeinanderfolge von relativ dicken und schweren Sendungen nicht zu den gewünschten Eigenschaften.

Die Aufgabe der vorliegenden Erfindung besteht darin, eine Stapeleinrichtung der eingangs genannten Art derart weiterzuentwickeln, dass auch bei leerer bzw. nur wenig befüllter Stapeleinrichtung ein zuverlässiger Betrieb der Stapeleinrichtung unabhängig vom Gewicht der Stapelelemente möglich ist.

Die Aufgabe wird dadurch gelöst, dass der beweglichen Stapelwand ein Bremselement zugeordnet ist, mittels dessen Bewegungsenergie der beweglichen Stapelwand positionsunabhängig teilweise in thermische Energie überführbar ist.

Wenn das Bremselement derart ausgebildet ist, dass die Bewegungsenergie der beweglichen Stapelwand im wesentlichen nur bei einer Bewegung von der weiteren Stapelwand weg in thermische Energie überführbar ist, wird die bewegliche Stapelwand schneller wieder in ihre Ausgangslage zurückgeführt.

Wenn das Bremselement derart ausgebildet ist, dass der Anteil der in thermische Energie überführten Bewegungsenergie der beweglichen Stapelwand mit steigender Beschleunigung der beweglichen Stapelwand ansteigt, arbeitet die Stapeleinrichtung besonders zuverlässig.

Wenn die bewegliche und die weitere Stapelwand einen Öffnungswinkel zwischen 0° und 30° bilden, ist ein leichtes Einführen neu hinzukommender Stapelelemente gewährleistet.

Wenn das Rückstellelement als federbelastete Wickeltrommel für einen Seilzug ausgebildet ist, die mittels des Seilzugs mit der beweglichen Stapelwand verbunden ist, ist das Rückstellelement konstruktiv einfach aufgebaut und benötigt nur geringen Bauraum.

Wenn der Seilzug auf der Wickeltrommel einen einlagigen Wickel bildet, arbeitet die Stapeleinrichtung besonders betriebssicher und störungsfrei. Insbesondere kann sich der Seilzug nicht verklemmen.

Wenn der Seilzug auf der Wickeltrommel konisch gewickelt ist, lässt sich auf einfache Weise die Kopplung zwischen Rückstellelement und beweglicher Stapelwand nach Bedarf variieren.

Wenn die Wickeltrommel in Richtung des von der Wickeltrommel abgehenden Seilzugs verschiebbar gelagert ist und der Wickeltrommel mindestens ein Bremsbacken zugeordnet ist, der bei einer Bewegung der beweglichen Stapelwand von der weiteren Stapelwand weg an einen Bremsbereich anstellbar ist, lässt sich auf konstruktiv einfache Weise erreichen, dass die Bewegungsenergie der beweglichen Stapelwand im wesentlichen nur bei einer Bewegung von der weiteren Stapelwand weg in thermische Energie überführbar ist.

Wenn der Bremsbacken als auflaufender Bremsbacken ausgebildet ist, ergibt sich eine selbstverstärkende Bremswirkung.

Wenn die Wickeltrommel um einen Trommeldrehpunkt drehbar gelagert ist, der Bremsbacken um einen Schwenkpunkt schwenkbar gelagert ist und eine den Schwenkpunkt und den Trommeldrehpunkt verbindende Strecke parallel zur Verschieberichtung der Wickeltrommel verläuft, ergibt sich ein besonders vorteilhaftes Zusammenwirken von Wickeltrommel und Bremsbacken.

Der Bremsbacken kann wahlweise ortsfest oder auf der Wickeltrommel angeordnet sein. Wenn im letzteren Fall der Bremsbacken derart gelagert und ausgebildet ist, dass er sich bei einer Drehung der Wickeltrommel aufgrund der Fliehkraft selbsttätig an den Bremsbereich anstellt, kann die Fliehkraft zur Anstellung des Bremsbackens an den Bremsbereich ausgenutzt werden.

Wenn der Bremsbacken mit einem kompressiblen Belag, z. B. Filz oder Leder, beschichtet ist und/oder der Bremsbereich aus einem Material besteht, das sich unter Lufteinwirkung nicht verändert, z. B. aus glattpoliertem Messing oder Kunststoff, ergibt sich eine besonders sanft dosierbare Bremswirkung.

Weitere Vorteile und Einzelheiten ergeben sich aus der nachfolgenden Beschreibung eines Ausführungsbeispiels in Verbindung mit den Zeichnungen. Dabei zeigen in Prinzipdarstellung
- FIG 1: eine Stapeleinrichtung von oben,
- FIG 2: die Stapeleinrichtung von FIG 1 von vorne,
- FIG 3: eine Wickeltrommel von der Seite,
- FIG 4: die Wickeltrommel von FIG 3 von der gegenüberliegenden Seite und
- FIG 5: die Wickeltrommel von FIG 3 von oben.

Gemäß FIG 1 weist eine Stapeleinrichtung eine bewegliche Stapelwand 1 und eine weitere, feste Stapelwand 2 auf. Die Bewegbarkeit der beweglichen Stapelwand 1 ist in den FIG 1 und 2 dabei durch einen Doppelpfeil A angedeutet. Zwischen den Stapelwänden 1, 2 sind flache Stapelelemente 3, 4 stapelbar. Die Stapelelemente 3, 4 können z. B. Briefe sein. Die Stapelelemente 3 sind gemäß FIG 1 bereits gestapelt, das Stapelelement 4 wird dem Stapel neu zugeführt.

Das Zuführen des Stapelelements 4 zum Stapel erfolgt dadurch, dass das Stapelelement 4 mit einer Einführgeschwindigkeit v in einer Einführrichtung x in den Stapel sozusagen eingeschossen wird. Die Einführgeschwindigkeit v beträgt bis zu 5 Meter pro Sekunde. Die Stapeleinrichtung weist daher auch eine Prallwand 5 auf, mittels derer ein Einführweg für das neu zwischen die Stapelwände 1, 2 eingeführte Stapelelement 4 begrenzt wird.

Zum leichten Einführen des Stapelelements 4 bilden die Stapelwände 1, 2 einen Öffnungswinkel α. Der Öffnungswinkel α liegt zwischen 0° und 30°, z. B. zwischen 10° und 20°.

Beim Einführen des Stapelelements 4 federt die bewegliche Stapelwand 1 gegen eine Rückstellkraft F auf und danach wieder in ihre Ausgangslage zurück. Die bewegliche Stapelwand 1 ist also in Richtung der festen Stapelwand 2 mit der Rückstellkraft F beaufschlagt. Die Rückstellkraft F wird von einem Rückstellelement 6 aufgebracht, das über einen Seilzug 7 mit der beweglichen Stapelwand 1 verbunden ist.

Gemäß den FIG 3 - 5 ist das Rückstellelement 6 als federbelastete Wickeltrommel 6 für den Seilzug 7 ausgebildet. Der Seilzug 7 bildet auf der Wickeltrommel 6 einen einlagigen Wickel. Dies ist besonders deutlich aus FIG 5 ersichtlich.

Gemäß FIG 5 ist die Wickeltrommel 6 zylindrisch ausgebildet. Die Wickeltrommel 6 könnte aber auch, wie in FIG 5 gestrichelt bzw. strichpunktiert angedeutet, konisch verlaufen. In diesem Fall wäre der Seilzug 7 auf der Wickeltrommel 6 konisch gewickelt. Durch entsprechende Ausgestaltung der Wickeltrommel 6 ist somit die Kopplung zwischen der beweglichen Stapelwand 1 und der Wickeltrommel 6 nach Bedarf variierbar.

Das Rückstellelement 6 dient nicht nur zum Rückführen der beweglichen Stapelwand 1, sondern ist zugleich auch als Bremselement 6 ausgebildet. Die Wickeltrommel 6 ist somit in der Lage, Bewegungsenergie der beweglichen Stapelwand 1 positionsunabhängig in thermische Energie zu überführen, soweit diese Energie nicht reversibel von einer Rückstellfeder 8 aufgenommen wird. Die Rückstellfeder 8 ist insbesondere in FIG 4 dargestellt.

Zum Aufbringen der Bremswirkung ist der Wickeltrommel 6 ein Bremsbacken 9 zugeordnet. Dargestellt ist in FIG 3 dabei ein einziger Bremsbacken 9. Es könnten gegebenenfalls aber auch mehrere Bremsbacken 9 vorhanden sein.

Der Bremsbacken 9 ist um einen Schwenkpunkt 10 schwenkbar gelagert. Er wird mittels einer Druckfeder 11 an einen Bremsbereich 12 der Wickeltrommel 6 angestellt. Der Schwenkpunkt 10 ist ortsfest, d. h. er dreht sich bei einer Drehung der Wickeltrommel 6 nicht mit dieser mit. Die Druckfeder 11 kann gegebenenfalls einstellbar ausgebildet sein. Der Bremsbacken 9 ist mit einem kompressiblen Belag 13 beschichtet. Der Belag 13 kann z. B. Filz oder Leder sein. Der Bremsbereich 12 besteht aus einem Material, das sich unter Lufteinwirkung nicht verändert. Als Materialien kommen insbesondere glattpoliertes Messing oder Kunststoff in Frage.

Aufgrund der konstruktiven Ausgestaltung des Bremsbackens 9 und der Anordnung des Schwenkpunkts 10 ist der Bremsbacken 9 als auflaufender Bremsbacken 9 ausgebildet. Bei einem Auslenken der beweglichen Stapelwand 1 zeigt er somit eine selbstverstärkende Bremswirkung, bei einem Rückfedern löst er sich wieder vom Bremsbereich 12. Er wird also bei einer Bewegung der beweglichen Stapelwand 1 von der festen Stapelwand 2 weg an den Bremsbereich 12 angestellt. Aufgrund dieser Bremseigenschaften wird die Bewegungsenergie der beweglichen Stapelwand 1 im wesentlichen nur bei einer Bewegung von der festen Stapelwand 2 weg in thermische Energie überführt.

Die Wickeltrommel 6 ist um einen Trommeldrehpunkt 14 drehbar gelagert. Die Wickeltrommel 6 weist dabei ein Spiel auf. Sie ist daher in Richtung des von der Wickeltrommel 6 abgehenden Seilzugs 7 verschiebbar gelagert. Die Verschieberichtung ist in FIG 3 mit y bezeichnet. Ersichtlich verläuft die Verschieberichtung y parallel zu einer Strecke, welche den Schwenkpunkt 10 und den Trommeldrehpunkt 14 verbindet. Durch diese Ausgestaltung wird erreicht, dass der Anteil der Bewegungsenergie der beweglichen Stapelwand 1, der in thermische Energie überführt wird, mit steigender Beschleunigung der beweglichen Stapelwand 1 ansteigt. Denn je stärker ein Kraftstoß ist, der auf die bewegliche Stapelwand 1 einwirkt, desto stärker wird der Bremsbacken 9 an den Bremsbereich 12 angestellt. Es ergibt sich somit eine erhöhte Bremswirkung, was erfindungsgemäß erwünscht ist.

Gemäß den FIG 3 - 5 ist der Bremsbacken 9 ortsfest gelagert, d. h. er dreht sich nicht mit der Wickeltrommel 6 mit, sondern wird nur an diese angestellt. Es ist aber auch möglich, den Bremsbacken 9 auf der Wickeltrommel 6 selbst anzuordnen und ihn an einen feststehenden Bremsbereich 12 anzustellen. In diesem Fall ist es insbesondere möglich, den Bremsbacken 9 derart zu lagern und auszubilden, dass er sich bei einer Drehung der Wickeltrommel 6 aufgrund der Fliehkraft selbsttätig an den Bremsbereich 12 anstellt.

## Patentansprüche

1. Stapeleinrichtung für flache Stapelelemente (3,4), mit einer beweglichen und einer weiteren Stapelwand (1,2), zwischen die die Stapelelemente (3,4) stapelbar sind, und einer Prallwand (5), mittels derer ein Einführweg für ein neu zwischen die Stapelwände (1,2) eingeführtes Stapelelement (4) begrenzt wird, wobei die bewegliche Stapelwand (1) in Richtung der weiteren Stapelwand (2) mittels eines Rückstellelements (6) mit einer Rückstellkraft (F) beaufschlagt ist,
**dadurch gekennzeichnet,**
**dass** der beweglichen Stapelwand (1) ein Bremselement (6) zugeordnet ist, mittels dessen Bewegungsenergie der beweglichen Stapelwand (1) positionsunabhängig teilweise in thermische Energie überführbar ist.

2. Stapeleinrichtung nach Anspruch 1,
**dadurch gekennzeichnet,**
**dass** das Bremselement (6) derart ausgebildet ist, dass die Bewegungsenergie der beweglichen Stapelwand (1) im wesentlichen nur bei einer Bewegung von der weiteren Stapelwand (2) weg in thermische Energie überführbar ist.

3. Stapeleinrichtung nach Anspruch 1 oder 2,
**dadurch gekennzeichnet,**
**dass** das Bremselement (6) derart ausgebildet ist, dass der Anteil der in thermische Energie überführten Bewegungsenergie der beweglichen Stapelwand (1) mit steigender Beschleunigung der beweglichen Stapelwand (1) ansteigt.

4. Stapeleinrichtung nach Anspruch 1, 2 oder 3,
**dadurch gekennzeichnet,**
**dass** die bewegliche und die weitere Stapelwand (1,2) einen Öffnungswinkel (α) zwischen 0° und 30° bilden.

5. Stapeleinrichtung nach einem der obigen Ansprüche,
**dadurch gekennzeichnet,**
**dass** das Rückstellelement (6) als federbelastete Wickeltrommel (6) für einen Seilzug (7) ausgebildet ist, die mittels des Seilzugs (7) mit der beweglichen Stapelwand (1) verbunden ist.

6. Stapeleinrichtung nach Anspruch 5,
**dadurch gekennzeichnet,**
**dass** der Seilzug (7) auf der Wickeltrommel (6) einen einlagigen Wickel bildet.

7. Stapeleinrichtung nach Anspruch 5 oder 6,
**dadurch gekennzeichnet,**
**dass** der Seilzug (7) auf der Wickeltrommel (6) konisch gewickelt ist.

8. Stapeleinrichtung nach Anspruch 5, 6 oder 7,
**dadurch gekennzeichnet,**
**dass** die Wickeltrommel (6) in Richtung (y) des von der Wickeltrommel (6) abgehenden Seilzugs (7) verschiebbar gelagert ist.

9. Stapeleinrichtung nach einem der Ansprüche 5 bis 8,
**dadurch gekennzeichnet,**
**dass** der Wickeltrommel (6) mindestens ein Bremsbacken (9) zugeordnet ist, der bei einer Bewegung der beweglichen Stapelwand (1) von der weiteren Stapelwand (2) weg an einen Bremsbereich (12) anstellbar ist.

10. Stapeleinrichtung nach Anspruch 9,
**dadurch gekennzeichnet,**
**dass** der Bremsbacken (9) als auflaufender Bremsbacken (9) ausgebildet ist.

11. Stapeleinrichtung nach Anspruch 8 und 9 oder 8 und 10,
**dadurch gekennzeichnet,**
**dass** die Wickeltrommel (6) um einen Trommeldrehpunkt (14) drehbar gelagert ist, dass der Bremsbacken (9) um einen Schwenkpunkt (10) schwenkbar gelagert ist und dass eine den Schwenkpunkt (10) und den Trommeldrehpunkt (14) verbindende Strecke parallel zur Verschieberichtung (y) der Wickeltrommel (6) verläuft.

12. Stapeleinrichtung nach Anspruch 9 oder 10,
**dadurch gekennzeichnet,**
**dass** der Bremsbacken (9) auf der Wickeltrommel (6) angeordnet ist.

13. Stapeleinrichtung nach Anspruch 12,
**dadurch gekennzeichnet,**
**dass** der Bremsbacken (9) derart gelagert und ausgebildet ist, dass er sich bei einer Drehung der Wickeltrommel (6) aufgrund der Fliehkraft selbsttätig an den Bremsbereich (12) anstellt.

14. Stapeleinrichtung nach einem der Ansprüche 9 bis 13,
**dadurch gekennzeichnet,**
**dass** der Bremsbacken (9) mit einem kompressiblen Belag (13), z. B. Filz oder Leder, beschichtet sind.

15. Stapeleinrichtung nach Anspruch 14,
**dadurch gekennzeichnet,**
**dass** der Bremsbereich (12) aus einem Material besteht, das sich unter Lufteinwirkung nicht verändert, z. B. aus glattpoliertem Messing oder Kunststoff.

## Claims

1. A stacking device for flat stackable elements (3, 4), having a movable and a further stacking wall (1, 2) between which the stackable elements (3, 4) can be stacked, and an impact wall (5), by means of which a path of insertion for a stackable element (4) newly introduced between the stacking walls (1, 2) is defined, the movable stacking wall (1) being acted upon by means of a restoring element (6) with a restoring force (F) in the direction of the further stacking wall (2), **characterized in that** the movable stacking wall (1) is assigned a braking element (6), by means of which kinetic energy of the movable stacking wall (1) can be partially converted into thermal energy irrespective of the position of said wall.

2. The stacking device in accordance with Claim 1, **characterized in that** the braking element (6) is designed in such a manner that the kinetic energy of the movable stacking wall (1) can essentially be converted into thermal energy only if it moves away from the further stacking wall (2).

3. The stacking device in accordance with Claim 1 or 2, **characterized in that** the braking element (6) is designed in such a manner that the amount of kinetic energy of the movable stacking wall (1) that is converted into thermal energy increases with increasing acceleration of the movable stacking wall (1).

4. The stacking device in accordance with Claim 1, 2 or 3, **characterized in that** the movable and the further stacking wall (1, 2) form an opening angle (a) of between 00 and 30°.

5. The stacking device in accordance with one of the above claims, **characterized in that** the restoring element (6) is designed as a spring-loaded coiling drum (6) for a sheathed cable (7), said coiling drum being connected to the movable stacking wall (1) by means of the sheathed cable (7).

6. The stacking device as claimed in Claim 5, **characterized in that** the sheathed cable (7) forms a single-layered coil on the coiling drum (6).

7. Stacking device in accordance with Claim 5 or 6, **characterized in that** the sheathed cable (7) is coiled conically on the coiling drum (6).

8. Stacking device in accordance with Claim 5, 6 or 7, **characterized in that** the coiling drum (6) is mounted displaceably in the direction (y) of the sheathed cable (7) originating from the coiling drum (6).

9. Stacking device in accordance with one of Claims 5 to 8, **characterized in that** the coiling drum (6) is assigned at least one brake shoe (9) which, on movement of the movable stacking wall (1) away from the further stacking wall (2), can be positioned at a braking region (12).

10. Stacking device in accordance with Claim 9, **characterized in that** the brake shoe (9) is designed as a leading brake shoe (9).

11. Stacking device in accordance with Claim 8 and 9 or 8 and 10, **characterized in that** the coiling drum (6) is mounted rotatably about a drum point of rotation (14), **in that** the brake shoe (9) is mounted pivotably about a pivot point (10), and **in that** a section connecting the pivot point (10) and the drum point of rotation (14) runs parallel to the displacement direction (y) of the coiling drum (6).

12. Stacking device in accordance with Claim 9 or 10, **characterized in that** the brake shoe (9) is arranged on the coiling drum (6),

13. Stacking device in accordance with Claim 12, **characterized in that** the brake shoe (9) is mounted and designed in such a manner that, when the coiling drum (6) is rotated, it automatically positions itself at the braking region (12) owing to the centrifugal force.

14. Stacking device in accordance with one of Claims 9 to 13, **characterized in that** the brake shoe (9) are coated with a compressible lining (13), for example felt or leather.

15. Stacking device in accordance with Claim 14, **characterized in that** the braking region (12) consists of a material which does not change under the effect of air, for example smoothly polished brass or plastic.

## Revendications

1. Installation d'empilement pour des éléments d'empilement (3, 4) plats, constituée d'une paroi d'empilement mobile et d'une autre paroi d'empilement (1, 2) entre lesquelles les éléments d'empilement (3, 4) peuvent être empilés et d'une paroi de rebondissement (5) grâce à laquelle on limite une course d'introduction pour un élément d'empilement nouvellement introduit entre les parois d'empilement (1, 2), la paroi d'empilement mobile (1) étant soumise à une force de rappel (F) en direction de l'autre paroi d'empilement (2) au moyen d'un élément de rappel (6), **caractérisée en ce que** l'on associe à la paroi d'empilement mobile (1) un élément de freinage (6) à l'aide duquel l'énergie cinétique de la paroi d'empilement mobile (1) peut être partiellement convertie en énergie thermique, indépendamment de la position.

2. Installation d'empilement selon la revendication 1, **caractérisée en ce que** l'élément de freinage (6) est conçu de telle façon que l'énergie cinétique de la paroi d'empilement mobile (1) ne peut pratiquement être convertie en énergie thermique qu'en cas de mouvement éloignant de l'autre paroi d'empilement (2).

3. Installation d'empilement selon la revendication 1 ou 2, **caractérisée en ce que** l'élément de freinage (6) est conçu de telle façon que la proportion de l'énergie cinétique de la paroi d'empilement mobile (1) qui est convertie en énergie thermique augmente à mesure que l'accélération de la paroi d'empilement mobile (1) augmente.

4. Installation d'empilement selon la revendication 1, 2 ou 3, **caractérisée en ce que** la paroi d'empilement mobile et l'autre paroi d'empilement (1, 2) font un angle d'ouverture (α) compris entre 0° et 30°.

5. Installation d'empilement selon l'une des revendications précédentes, **caractérisée en ce que** l'élément de rappel (6) est conçu sous forme de tambour enrouleur (6), commandé par ressort et destiné à un câble (7), qui est lié à la paroi d'empilement mobile (1) à l'aide du câble (7).

6. Installation d'empilement selon la revendication 5, **caractérisée en ce que** le câble (7) forme un bobinage à une couche sur le tambour enrouleur (7).

7. Installation d'empilement selon la revendication 5 ou 6, **caractérisée en ce que** le câble (7) est enroulé en cône sur le tambour enrouleur (6).

8. Installation d'empilement selon la revendication 5, 6 ou 7, **caractérisée en ce qu'**en direction (y) du câble (7) qui part du tambour enrouleur (6), le tambour enrouleur (6) est monté de façon mobile.

9. Installation d'empilement selon l'une des revendications 5 à 8, **caractérisée en ce que** l'on associe au tambour enrouleur (6) au moins une mâchoire de freinage (9), qui peut être appliquée sur une zone de freinage lorsque la paroi d'empilement mobile (1) s'écarte de l'autre paroi d'empilement (2).

10. Installation d'empilement selon la revendication 9, **caractérisée en ce que** la mâchoire de freinage (9) est conçue sous forme de mâchoire de freinage primaire (9).

11. Installation d'empilement selon les revendications 8 et 9 ou 8 et 10, **caractérisée en ce que** le tambour enrouleur (6) est monté de façon à pouvoir tourner autour d'un centre de rotation du tambour (14), que la mâchoire de freinage (9) est montée de façon à pouvoir pivoter autour d'un point de basculement (10) et qu'un trajet qui relie le point de basculement (10) et le centre de rotation du tambour (14) s'étend parallèlement à la direction de déplacement (y) du tambour enrouleur (6).

12. Installation d'empilement selon la revendication 9 ou 10, **caractérisée en ce que** la mâchoire de freinage (9) est disposée sur le tambour enrouleur (6).

13. Installation d'empilement selon la revendication 12, **caractérisée en ce que** la mâchoire de freinage (9) est montée et conçue de telle sorte qu'elle s'applique automatiquement sur la zone de freinage (12) sous l'effet de la force centrifuge lorsque le tambour enrouleur (6) tourne.

14. Installation d'empilement selon l'une des revendications 9 à 13, **caractérisée en ce que** la mâchoire de freinage (9) est revêtue d'une couche (13) compressible, par exemple de feutre ou de cuir.

15. Installation d'empilement selon la revendication 14, **caractérisée en ce que** la zone de freinage (12) est en un matériau qui ne subit pas de modification sous l'effet de l'air, par exemple en laiton poli ou en matière plastique.
